# EUROPÄISCHE PATENTSCHRIFT

(11) **EP 4 121 383 B1**
(45) Veröffentlichungstag und Bekanntmachung des Hinweises auf die Patenterteilung: **04.10.2023**
(21) Anmeldenummer: 20716705.7
(22) Anmeldetag: 19.03.2020
(51) Int. Cl.: B66B 5/00

(54) **STEUEREINHEIT FÜR EINE AUFZUGSANLAGE**
CONTROL UNIT FOR A LIFT SYSTEM
UNITÉ DE COMMANDE POUR SYSTÈME DE LEVAGE

(43) Veröffentlichungstag der Anmeldung: 25.01.2023
(73) Patentinhaber: Elgo Batscale AG, 9496 Balzers (LI)
(72) Erfinder: ROHR, Stephan, 9495 Triesen (LI); MÜLLER, Frank, 44229 Dortmund (DE); BORMANN, Christopher, 78224 Singen (DE); ROTH, Patrik, 78256 Steißlingen (DE)
(74) Vertreter: Patent- und Rechtsanwälte Behrmann Wagner PartG mbB
(86) Internationale Anmeldenummer: PCT/EP2020/057686
(87) Internationale Veröffentlichungsnummer: WO 2021/185451

(56) Entgegenhaltungen:
- EP-A1- 1 852 382
- WO-A1-2011/054674
- WO-A1-2014/124779
- WO-A1-2015/090809

## Beschreibung

Die Erfindung betrifft eine Steuereinheit für eine Aufzugsanlage nach dem Oberbegriff nach Anspruch 1, mit einem entlang einem Aufzugsschacht zwischen Etagen bewegbaren Fahrkorb und einer Antriebseinheit zum Verfahren des Fahrkorbs zwischen den Etagen, wobei die Steuereinheit zum Zusammenwirken mit einem, insbesondere durch den Aufzugsschacht verlegten, Sicherheitskreis ausgebildet ist, der durch eine Vielzahl an in Reihe verschalteter Sicherheitsschalter ausgebildet ist, die in Abhängigkeit von sicherheitsrelevanten Betriebsbedingungen der Aufzugsanlage zwischen einem offenen, den Fahrbetrieb unterbrechenden und einem geschlossenen, den Fahrbetrieb freigebenden Zustand umschaltbar sind, wobei der Sicherheitskreis, insbesondere wenigstens ein Sicherheitsschalter, für Wartungs- und/oder Instandhaltungsarbeiten durch das elektrische Kontaktieren einer Wartungsbrücke abschnittsweise überbrückbar ist, mit im Sicherheitskreis angeordneten Zwischenabgriffen zum Abgreifen einer Zwischenspannung, mit einem Sicherungselement, insbesondere einem Hauptschütz, das durch den Sicherheitskreis dahingehend ansteuerbar ist, dass bei dem unterbrochenen Sicherheitskreis ein Fehlerzustand des Sicherungselements aktiviert ist, um die Antriebseinheit abzuschalten, insbesondere die Versorgungsspannung von der Antriebseinheit zu trennen, und dass bei dem geschlossenen Sicherheitskreis ein Aktivzustand des Sicherungselements aktiviert ist, um die Antriebseinheit zum Realisieren des Fahrbetriebs zu aktivieren; insbesondere die Antriebseinheit mit der Versorgungsspannung zu verbinden, aufweisend Überwachungsmittel zum Messen und Auswerten von Zwischenspannungen und Eingriffsmittel, die dahingehend mit dem Sicherheitskreis in Wirkverbindung stehen, dass mittels wenigstens einem Trennelement, das zwischen einer geschlossenen und eine offenen Schaltstellung umschaltbar ist, der Sicherheitskreis unterbrechbar und/oder wenigstens ein Sicherheitsschalter überbrückbar ist, wobei die Überwachungsmittel und Eingriffsmittel zum Durchführen einer Prüfaktion eingerichtet und ausgebildet sind, um in Abhängigkeit von einer Schaltstellung des wenigstens einen Trennelements wenigstens eine Zwischenspannung zu erfassen.

Zudem betrifft die Erfindung eine Aufzugsanlage mit einer erfindungsgemä-ßen Steuereinheit sowie die Verwendung einer erfindungsgemäßen Steuereinheit zum Betreiben einer Aufzugsanlage.

Aus dem Stand der Technik ist es allgemein bekannt, dass zum Überwachen einer Aufzugsanlage ein Sicherheitskreis verwendet wird, der entlang des Aufzugsschachts verlegt ist und durch eine Mehrzahl an in Reihe verschalteter Sicherheitsschalter ausgebildet wird. Jeder Sicherheitsschalter des Sicherheitskreises besitzt einen geöffneten sowie einen geschlossenen Zustand und überwacht eine sicherheitsrelevante Betriebsgröße der Aufzugsanlage. Somit wird, beispielsweise beim Durchführen von Wartungsarbeiten vom Sicherungspersonal, ein im Sicherheitskreis angeordneter Sicherheitsschalter in den geöffneten Zustand versetzt, und somit der Sicherheitskreis unterbrochen. Da der Sicherheitskreis mit einem Sicherungselement in Wirkverbindung steht, das wiederum den Betriebszustand der Antriebseinheit der Aufzugsanlage beeinflussen kann, wird sichergestellt, dass bei einem unterbrochenen Sicherheitskreis ein Verfahren (Bewegen) des Fahrkorbs der Aufzugsanlage nicht möglich ist. Hierfür ist der Sicherheitskreis oft mit dem Steuereingang eines Leistungsschützes (Hauptschütz) verbunden, wobei beim Unterbrechen des Sicherheitskreises das Leistungsschütz auslöst, und die Versorgungsspannung von der Antriebseinheit getrennt wird.

WO 2015/090809 offenbart ein Sicherheitssystem mit einem Sicherheitskreis für eine Aufzugsanlage.

Ferner ist es aus dem Stand der Technik auch bekannt, dass der geschlossene Zustand von Fahrkorbtüren und/oder Etagentüren durch jeweils einen Sicherheitsschalter überwacht wird, um ein Verfahren des Fahrkorbes bei einer geöffneten oder nicht vollständigen geschlossenen Fahrkorbtür oder Etagentür unter allen Umständen zu vermeiden, da dies ein großes Verletzungspotential für Fahrgäste darstellt.

Allerdings ist es für Wartungs- und/oder Instandhaltungsarbeiten erforderlich, dass einzelne Sicherheitsschalter und/oder Gruppen von Sicherheitsschaltern im Sicherheitskreis durch das elektrische Kontaktieren von Wartungsbrücken überbrückt werden, um etwa eine Fehlersuche nach defekten Komponenten zu erleichtern und/oder erforderliche Wartungsarbeiten an der Aufzugsanlage, etwa im Aufzugsschacht zu ermöglichen. Allerdings kommt es immer wieder vor, dass die nur temporär zum Durchführen der Wartungsarbeiten vorgesehenen Wartungsbrücken zum einen absichtlich zum provisorischen Einrichten eines (meist nur temporär geplanten) Fahrbetriebs der Aufzugsanlage oder zum anderen unbeabsichtigt rein aus Unachtsamkeit des Servicepersonals im Sicherheitskreis hinterlassen werden.

Daher wird bei Aufzugsanlagen in regelmäßigen Abständen eine Kontrollmessung durchgeführt, um den ordnungsgemäßen Betriebszustand der Aufzugsanlage zu prüfen. Neben unzulässig zurückgelassenen Wartungsbrücken können hierbei auch fehlerbedingte Kurzschlüsse im Sicherheitskreis erkannt werden. Zum Durchführen der Kontrollmessung verfügen die bekannten Steuereinheiten über Überwachungsmittel, die zum Messen und Erfassen von Zwischenspannungen des Sicherheitskreises ausgebildet sind und Eingriffsmittel, die zwischen einer geschlossenen und einer offenen Schaltstellung verschaltbare Trennelemente umfassen. Die Eingriffsmittel stehen hierbei so mit dem Sicherheitskreis in Wirkverbindung, dass entweder einzelne oder Gruppen von Sicherheitsschaltern mittels eines durch die Trennelemente zuschaltbaren Pfades überbrückt werden können oder dass der Sicherheitskreis durch das Öffnen eines Trennelements unterbrochen werden kann. Allerdings kommt es bei den bekannten Steuereinheiten beim Durchführen von für die Kontrollmessung erforderlichen Prüfaktionen, bei denen in Abhängigkeit einer Schalterstellung von wenigstens einem Trennelement wenigstens eine Zwischenspannung erfasst wird, zu einem Unterbrechen des Sicherheitskreises, was sich negativ auf den Fahrbetrieb der Aufzugsanlage auswirkt. Ferner wird bei Aufzugsanlagen mit einem Hauptschütz (Leistungsschütz) als Sicherungselement durch das Unterbrechen des Sicherheitskreises die Energieversorgung von der Aufzugsanlage getrennt. Daher können die erforderlichen Kontrollmessungen nur in einer Ruhephase der Aufzugsanlage durchgeführt werden, also insbesondere nur dann, wenn keine Fahrgäste den Aufzug nutzen wollen. Ferner ist es von Nachteil, dass das Auslösen eines Leistungsschützes durch das mechanische Trennen und Verbinden der Kontakte mit lauten Schaltgeräuschen verbunden ist, die beispielsweise in einer Wohn- und/oder Büroumgebung als störend empfunden werden.

Aus diesem Grund ist es Aufgabe der vorliegenden Erfindung, die aus dem Stand der Technik bekannten Nachteile zu überwinden und eine verbesserte Steuereinheit für Aufzugsanlagen anzugeben. Ferner ist es insbesondere Aufgabe der vorliegenden Erfindung eine Steuereinheit für eine Aufzugsanlage dahingehend weiterzubilden, dass trotz dem regelmäßigen Überwachen des Sicherheitskreises auf unzulässige Betriebszustände ein vollständiges Trennen der Antriebseinheit von der Versorgungsspannung verhindert werden kann.

Ferner besteht die Aufgabe darin, eine Aufzugsanlage anzugeben, die eine solche erfindungsgemäße Steuereinheit umfasst.

Die Aufgabe wird hinsichtlich der Steuereinheit für einen Aufzug mit den Merkmalen des Anspruchs 1 gelöst, d. h. dadurch, dass das wenigstens eine Trennelement dahingehend ausgebildet ist, dass der Sicherheitskreis für weniger als 5msec, bevorzugt weniger als 2,5msec, weiter bevorzugt weniger als 1 ,3msec unterbrochen werden kann, um im Aktivzustand des Sicherungselements, insbesondere des Hauptschützes oder der Funktionseinheit der Antriebseinheit, durch wenigstens eine Prüfaktion den ordnungsgemä-ßen Betriebszustand der Aufzugsanlage, insbesondere eine im Sicherheitskreis kontaktierte Wartungsbrücke und/oder einen fehlerbedingten Kurzschluss, zu erfassen.

Hinsichtlich der Aufzugsanlage wird die Aufgabe mit den Merkmalen des Anspruchs 14 gelöst.

Vorteilhafte Weiterbildungen der Erfindung sind in den Unteransprüchen angegeben.

In den Rahmen der Erfindung fallen sämtliche Kombinationen aus zumindest zwei von in der Beschreibung, den Ansprüchen und/oder den Figuren offenbarten Merkmalen.

Der Erfindung liegt der Gedanke zugrunde, dass die Überwachungs- und Eingriffsmittel dahingehend ausgebildet sind, dass im Aktivzustand des Sicherungselements, also insbesondere des Hauptschützes, durch wenigstens eine Prüfaktion der ordnungsgemäße Betriebszustand der Aufzugsanlage, insbesondere eine im Sicherheitskreis elektrisch kontaktierte Wartungsbrücke und/oder ein fehlerbedingter Kurzschluss, erfassbar ist.

Anders ausgedrückt ermöglicht die erfindungsgemäße Steuereinheit das Durchführen von Prüfaktionen im Aktivzustand des Sicherungselements, also insbesondere zeitgleich zum Verfahren des Fahrkorbs. Somit darf das Sicherungselement nicht in den Fehlerzustand wechseln bzw. der Sicherheitskreis darf durch die Prüfaktionen nicht dahingehend beeinflusst und/oder unterbrochen werden, dass dies vom Sicherungselement erkannt wird, damit der Fehlerzustand nicht aktiviert wird. Dennoch soll es möglich sein, dass durch die wenigstens eine Prüfaktion der ordnungsgemäße Betriebszustand der Aufzugsanlage durch das Auswerten der erfassten Zwischenspannungen in Abhängigkeit der Schaltstellungen der Trennelemente überprüft und/oder erfasst wird, um unzulässig hinterlassene Wartungsbrücken im Sicherheitskreis zu erfassen und/oder Kurzschlüsse, die insbesondere auf fehlerhafte Bauteile zurückzuführen sind, zu detektieren.

Hierfür ist es im Rahmen der vorliegenden Erfindung vorgesehen, dass das Trennelement so eingerichtet und ansteuerbar ist, dass der Sicherheitskreis für weniger als 5msec, bevorzugt weniger als 2,5msec, weiter bevorzugt weniger als 1 ,3msec unterbrochen werden kann, wobei das Sicherungselement nicht dazu ausgebildet und/oder eingerichtet ist, eine derart kurze Unterbrechung zu erfassen.

Im Zusammenhang mit der bevorzugten Ausbildung des Sicherungselements als Hauptschütz bedeutet dies, dass die Versorgungsspannung über die schaltbaren Leistungskontakte des Hauptschützes mit der Antriebseinheit verbunden ist, wobei der Steuereingang des Hauptschützes mit dem Sicherheitskreis in Wirkverbindung steht. Da der Steuereingang des Hauptschützes ein Zeitverzögerungsglied umfasst, führt dies dazu, dass das Hauptschütz beim Durchführen der Prüfaktionen im geschlossenen Zustand verbleibt. Hierbei werden zum einen die vergleichsweise geringe Ansteuerzeit eines Schützes (geringe Schaltdynamik) sowie bestehende Leitungsinduktivitäten und/oder kapazitive Effekte im Sicherheitskreis erfindungsgemäß vorteilhaft ausgenutzt, die das dynamische Ansteuern des Schützes verhindern. Ergänzend kann hierbei auch ein eigens vorgesehenes Verzögerungsglied, insbesondere ein Kondensator, am Steuereingang angeordnet werden.

Ferner ermöglicht das erfindungsgemäße Überprüfen und/oder Analysieren des Sicherheitskreises im geschlossenen Zustand des Hauptschützes das nachteilige Schaltgeräusche des Hauptschützes vermieden werden, was sich gerade beim Einsatz der Steuerung bei Aufzugsanlagen in Büro- und/oder Wohnbereichen vorteilhaft auswirkt.

Alternativ kann das Sicherungselement auch als integrierter Bestandteil und/oder als Funktionseinheit der Antriebseinheit ausgebildet sein, wobei die Antriebseinheit einen Umrichter mit einem Steuerüberwachungseingang zur Aufnahme und/oder elektrischen Kontaktierung des Sicherheitskreises umfasst. Der Steuereingang ermöglicht vorteilhaft das Überwachen des Sicherheitskreises, wobei bei einem definierbaren Spannungslevel, etwa dem Einbruch der Versorgungsspannung aufgrund eines offenen Sicherheitsschalters auf 0V, der Fehlerzustand direkt im Umrichter auslösbar ist. In diesem Zusammenhang kann es auch vorteilhaft vorgesehen sein, dass zusätzlich am Steuerüberwachungseingang ein Verzögerungsglied, insbesondere ein Kondensator, angeordnet ist, um somit eine Anpassung bei der Erfassungsgeschwindigkeit der Funktionseinheit direkt in der Hardware zu realisieren. Vorteilhaft führen hierbei Alterungsprozesse beim Kondensator zu einer Verkürzung der Verzögerungszeiten, weshalb keine sicherheitsrelevanten Probleme aufgrund einer Aushebelung des Schutzkonzepts entstehen.

Unter einer "Prüfaktion" versteht man im Rahmen der vorliegenden Erfindung das Generieren und/oder Erzeugen einer bestimmten Schalterstellung mittels dem wenigstens einen Trennelement durch die Eingriffsmittel und das Erfassen von wenigstens einer Zwischenspannung an wenigstens einem Zwischenspannungsabgriff im Sicherheitskreis durch die Überwachungsmittel.

Mit dem Ausdruck "im Aktivzustand" des Sicherungselements wird ein Betriebszustand der Aufzugsanlage verstanden, in dem sich die Aufzugsanlage in einem fahrbereiten Betriebszustand befindet, also der Fahrkorb in Abhängigkeit von Fahrgastvorgaben zwischen den einzelnen Etagen verfahrbar ist (Fahrbetrieb).

Bei einer Wartungsbrücke kann es sich um eine fest installierte Schaltung handeln, die vom Servicepersonal bei Wartungsarbeiten aktiviert werden kann, um einen Bypass zum Überbrücken von Sicherheitsschaltern (einzelne Sicherheitsschalter und/oder Gruppen von Sicherheitsschaltern) des Sicherheitskreises zu aktivieren, wobei der abgetrennte Teil des Sicherheitskreises bevorzugt zumindest eingangsseitig durch das Öffnen eines Kontaktelements vom Sicherheitskreis getrennt wird. Alternativ kann eine Wartungsbrücke auch durch einen Leiter, insbesondere einen leitfähigen Draht ausgebildet sein, der zum Überbrücken der Sicherheitsschalter mit dem Sicherheitskreis in Wirkverbindung gebracht wird.

Somit soll es im Rahmen der vorliegenden Erfindung möglich sein, dass in Folge auf das Erfassen einer Wartungsbrücke ein Verfahren des Fahrkorbs nur mit reduzierter Geschwindigkeit vorgesehen sein soll.

Das Überwachen des Sicherheitskreises im Aktivzustand des Sicherungselements ermöglicht eine Verbesserung der Steuereinheit, da nunmehr nicht nur im Stillstand und/oder in einer Ruhephase der Aufzugsanlage eine Analyse des Sicherheitskreises durchgeführt werden kann, sondern auch zu beliebigen Zeitpunkten, also insbesondere auch während dem regulären Fahrbetrieb der Aufzugsanlage. Somit lässt sich die Anzahl der Prüfungen (Test, der sich aus wenigstens einer Prüfaktion zusammensetzt) deutlich erhöhen, weshalb unzulässige Situationen und/oder fehlerbedingte Kurzschlüsse früher erkannt werden können.

Bei einer bevorzugten Ausführungsform sind die Trennelemente so ausgebildet und durch entsprechende Treiberschaltungen ansteuerbar, dass eine Schaltfrequenz zwischen 0,5kHz bis 30kHz, bevorzugt 0,5kHz bis 16kHz, weiter bevorzugt 0,5kHz bis 9kHz, ganz besonders bevorzugt 0,5kHz bis 2kHz betreibbar ist. Voreilhaft ermöglicht dies die Verwendung von standardisierten Trennelementen sowie entsprechenden Treiberschaltungen, was zu geringen Kosten führt. Ferner ermöglichen endsprechend ausgebildete Trennelemente das Unterbrechen und/oder Auftrennen des Sicherheitskreises für solch kurze Zeitspannen, dass diese nicht vom Sicherungselement erfasst wird, um erfindungsgemäß vorteilhaft wenigstens eine Prüfaktion durchzuführen.

Weiterbildend ist es in diesem Zusammenhang auch vorgesehen, dass das Trennelement, das in den Eingriffsmitteln vorgesehen und/oder angeordnet ist, als schaltbares Halbleiterbauelement ausgebildet ist. In diesem Zusammenhang ist eine vorteilhafte Ausbildung des Halbleiterbauelementes als MOSFET, IGBT und/oder Thyristor besonders bevorzugt, da sich diese Schaltertechnologien verlustarm mit hoher Schaltfrequenz betreiben lassen. Dies ermöglicht das kostengünstige Realisieren des Trennelements, da auf standardisierte Bauteile und/oder bereits erprobte Schaltungskonzepte zurückgegriffen werden kann.

Besonders vorteilhaft ist in diesem Zusammenhang zu erwähnen, dass durch moderne Halbleiterbauelemente hohe Schaltgeschwindigkeiten erzielt werden können, so dass trotz des (sehr kurzen) Unterbrechens des Sicherheitskreises beim Durchführen einer Prüfaktion das Sicherungselement, insbesondere das Leistungsschütz oder Hauptschütz, aufgrund einer bauteilbedingten Trägheit und/oder bestehender Leitungsinduktivitäten bei der Verdrahtung und/oder Zuleitung nicht in den Fehlerzustand umschaltet. Dies ermöglicht nicht nur das Durchführen der entsprechenden Prüfaktion im Aktivzustand des Sicherungselements und somit im normalen Fahrbetrieb der Aufzugsanlage sondern ermöglicht auch die Anzahl entsprechender Prüf- und/oder Testmessungen (Abfolge verschiedener Prüfaktionen) zu steigern, da nunmehr es nichtmehr erforderlich ist, dass sich der Aufzug beim Durchführen der Prüf- und/oder Testmessungen in einer Ruhephase befindet, also gerade keinen Fahrgast transportiert.

Weiterbildend ist es vorgesehen, dass die Eingriffsmittel zum Unterbrechen eines als Gleichspannungskreis ausgebildeten Sicherheitskreises und zum Überbrücken eines der Sicherheitsschalter oder einer Gruppe von Sicherheitsschaltern wenigstens drei Trennelemente oder schaltbare Halbleiterbauelemente umfassen, die bevorzugt als Bipolartransistor, MOSFET, IGBT und/oder Thyristor ausgebildet sind. Im Zusammenhang mit der Ausbildung von Thyristoren ist hierbei eine bevorzugte, aus dem Stand der Technik bekannten Verwendung einer Löschschaltung vorgesehen, um den Thyristor wieder in den sperrenden Zustand zu bringen. Alternativ ist auch eine Kombination der erwähnten Halbleiterbauelemente denkbar. In diesem Zusammenhang kann es aus Redundanzgründen auch weiterbildend vorgesehen sein, dass es zum Sicherstellen der Funktionalität des Sicherheitskreises, also dem Gewährleisten eines Unterbrechens des Sicherheitskreises, wenigstens fünf Trennelemente oder schaltbare Halbleiterbauelemente, insbesondere MOSFETs, IGBTs und/oder Thyristoren, eingesetzt werden, um die dem Sicherheitskreis fest zugeordneten und somit zum Unterbrechen des Sicherheitskreises ausgebildeten Sicherheitsschalter doppelt auszuführen.

Vorteilhaft ermöglicht dies das Realisieren einer (n-1)-Sicherheit, um insbesondere beim Defekt eines Trennelements und einer etwaigen dauerhaften geschlossenen Schaltstellung des entsprechenden Trennelements ein Unterbrechen des Sicherheitskreises noch zu ermöglichen. Weiterbildend ist es allerdings auch denkbar, dass die Eingriffsmittel insgesamt zehn Trennelemente oder Halbleiterbauelemente umfassen, um die erfindungsgemä-ße Steuereinheit sowohl für gleichspannungsbasierte als auch wechselspannungsbasierte Sicherheitskreise einzusetzen.

Ferner ist auch eine Ausführungsform der vorliegenden Erfindung bevorzugt, bei welcher die Steuereinheit zum Zusammenwirken mit einem Sicherheitskreis mit einer Wechselspannung als Versorgungsspannung ausgebildet ist. Hierbei umfassen die Eingriffsmittel vorteilhaft wenigstens fünf schaltbare Halbleiterbauelemente, wobei die zum Unterbrechen des Sicherheitskreises ausgebildeten Halbleiterbauelemente doppelt, insbesondere zueinander antiseriell angeordnet sind, um die positive sowie die negative Halbwelle der Versorgungsspannung vollständig zu sperren und um zu vermeiden, dass insbesondere über eine antiparallele Bodydiode eines MOSFETs ein ungewollter Strompfad entsteht. Vorteilhaft lässt sich in diesem Zusammenhang die selbstlöschende Eigenschaft eines Thyristors im Zusammenhang mit als Wechselspannung ausgebildeten Versorgungsspannungen ausnutzen.

Ferner kann es in diesem Zusammenhang auch weiterbildend vorgesehen sein, dass auch hier aus Redundanzgründen, also zum Steigern der Sicherheit oder zum Gewährleisten einer (n-1)-Sicherheit zusätzliche Trennelemente oder Halbleiterbauelemente vorgesehen werden, um insbesondere die zum Unterbrechen des Sicherheitskreises ausgebildeten Trennelemente oder Halbleiterbauelemente doppelt, also zueinander seriell, anzuordnen. Hierbei kann entsprechend den Ausführungen zum Gleichspannungskreis beim Ausfall eines Halbleiterelements und einem dauerhaften geschlossenen Zustand ein sicheres Unterbrechen des Sicherheitskreises noch realisiert werden. Mit anderen Worten ist es in diesem Zusammenhang vorgesehen, dass die Steuereinheit oder die Eingriffsmittel insgesamt zehn Halbleiterbauelemente umfassen, wobei die Steuereinheit insgesamt nicht mehr als 20 Trennelemente oder Halbleiterelemente, bevorzugt weniger als 16 Trennelemente oder Halbleiterelemente, weiter bevorzugt weniger als 11 Trennelemente oder Halbleiterelemente umfassen soll.

Zudem ist es gemäß einer weiteren bevorzugten Ausgestaltung der vorliegenden Erfindung vorteilhaft vorgesehen, dass von den Überwachungsmitteln wenigstens fünf Zwischenspannungen erfasst und ausgewertet werden.

Die Zwischenspannungen sind hierfür mit Zwischenabgriffen des Sicherheitskreises verbunden, um in Abhängigkeit der Position des entsprechenden Zwischenabgriffs einen Messwert der Versorgungsspannung zu erfassen. Vorteilhaft ermöglicht dies die Position eines offenen Sicherheitsschalters im Sicherheitskreis zu lokalisieren und/oder ganz allgemein den Betriebszustand der Aufzugsanlage zu überprüfen bzw. zu erfassen. Somit können im Sicherheitskreis elektrisch kontaktierte Wartungsbrücken erfasst werden und/oder ein fehlerbedingter Kurzschluss im Sicherheitskreis, insbesondere aufgrund eines defekten Sicherheitsschalters oder defekten Trennelements, erkannt werden.

Zudem ist es im Rahmen einer Weiterbildung der Erfindung vorgesehen, dass die Steuereinheit so ausgebildet und eingerichtet ist, dass der Sicherheitskreis über insgesamt sechs Schnittstellen in Wirkverbindung mit den Überwachungs- und/oder Eingriffsmitteln steht. Hierbei kann über eine Schnittstelle entweder durch die Steuereinheit oder durch die Eingriffsmittel ein Bypass zu Sicherheitsschaltern des Sicherheitskreises zu geschaltet werden, um diese zu überbrücken. Alternativ kann durch ein Schnittstellenpaar auch der Sicherheitskreis abschnittsweise ausgebildet werden, um den Sicherheitskreis durch im Abschnitt angeordnete Trennelemente vollständig zu unterbrechen. Ferner ist es auch denkbar, dass eine Schnittstelle lediglich zum Ausbilden eines Zwischenabgriffs zur Spannungsmessung genutzt wird.

Aus Redundanzgründen ist es hierbei bevorzugt vorgesehen, dass die abschnittsweise im Sicherheitskreis angeordneten Trennelemente paarweise im ausgebildeten Abschnitt des Sicherheitskreises angeordnet sind. Somit kann beim Defekt eines Trennelements durch das zweite Trennelement ein Unterbrechen des Sicherheitskreises und somit das Auslösen des Fehlerzustands des Sicherungselements sichergestellt werden. Ferner ist es in diesem Zusammenhang auch weiterbildend vorteilhaft, wenn, insbesondere bei der bevorzugten Verwendung von MOSFETs oder IGBTs als Trennelement, insgesamt vier Trennelemente im Abschnitt des Sicherheitskreis angeordnet werden, wobei die Trennelemente dann paarweise seriell und antiseriell zueinander verschaltet sind.

Ferner ist es besonders bevorzugt, wenn im Sicherheitskreis Sicherheitsschalter angeordnet sind, die den geschlossenen Zustand der wenigstens einen Fahrkorb- und/oder Etagentür überwachen, wobei in diesem Zusammenhang die Überwachungsmittel und die Eingriffsmittel dahingehend ausgebildet und eingerichtet sind, dass der Schaltzustand der entsprechenden Sicherheitsschalter durch das Auswerten von, insbesondere wenigstens drei, Zwischenspannungen in Abhängigkeit von Schaltstellungen von, insbesondere wenigstens drei, Trennelementen erfassbar ist.

Vorteilhaft ermöglicht dies die erfindungsgemäße Steuereinheit dahingehend weiterzubilden, dass zu jeder Zeit der geschlossene Zustand der Etagen- und/oder Fahrkorbtüren überwacht werden kann, weshalb hierfür keine zusätzlichen Prüf- und/oder Erfassungsmittel vorgesehen werden müssen.

Weiterbildend sind die Eingriffsmittel so ausgebildet, dass ein Trennelement, insbesondere ein erstes Trennelement, über eine Schnittstelle, insbesondere über eine erste Schnittstelle, ausgangsseitig zu den Sicherheitsschaltern des Sicherheitskreises angeordnet ist, die zum Überwachen des geschlossenen Zustands der Fahrkorb- und/oder Etagentüren eingesetzt werden. Ferner umfassen die Eingriffsmittel zudem ein weiteres Trennelement, insbesondere ein zweites und ein drittes Trennelement, die über Schnittstellen, insbesondere über die erste und die vierte Schnittstelle mit dem Sicherheitskreis in Wirkverbindung stehen, wobei die zum Überwachen des geschlossenen Zustands der Türen vorgesehenen Sicherheitsschalter sowie das erste Trennelement durch diesen zuschaltbaren Pfad überbrückbar sind.

Weiterbildend ist es auch hier vorgesehen, dass aus Redundanzgründen ((n-1)-Sicherheit) auch zwei oder vier Trennelemente vorgesehen sein können, die entweder zueinander seriell oder antiseriell angeordnet sind. Zudem ist eine Ausgestaltung besonders bevorzugt, bei der jeweils zwei Trennelemente unmittelbar zueinander in Reihe geschaltet sind, wobei zusätzlich zwei Trennelemente antiseriell zu den beiden ersten Trennelementen angeordnet werden, um die Funktionalität in Bezug auf die Sperrfähigkeit des Trennelements durch die paarweise Anordnung bei einem Sicherheitskreis mit einer Wechselspannung als Versorgungsspannung zu gewährleisten, die durch den AC-Anteil eine positive und negative Halbwelle aufweist. Alternativ kann ein Schalterpaar auch durch zwei antiseriell verschaltete Trennelemente ausgebildet sein, wobei dann bevorzugt zwei Schalterpaare seriell zueinander elektrisch verschaltet sind, um die (n-1)-Sicherheit auszubilden.

Eine derartige Ausgestaltung ermöglicht es vorteilhaft, dass die zum Überwachen der geschlossenen Fahrkorb- und/oder Etagentüren im Sicherheitskreis vorgesehenen Sicherheitsschalter temporär überbrückt werden können, um beispielsweise bereits vor dem Erreichen der Endposition des Fahrkorbs das Öffnen der Türen einzuleiten, ohne dass es aufgrund des Umschaltens der entsprechenden Sicherheitsschalter vom geschlossenen in den geöffneten Zustand zu einem Unterbrechen des Sicherheitskreises kommt. Vorteilhaft ermöglicht dies die Wartezeit für Fahrgäste im Fahrkorb zu verkürzen.

Ferner ermöglicht eine derartige Weiterbildung der Steuereinheit auch, dass sich vorteilhaft eine zwischen dem Etagenboden und dem Fahrkorbboden in einer Halteposition des Fahrkorbs ausbildende Stufe, die aufgrund einer durch den Zu- und Ausstieg von Fahrgästen verursachten Laständerung entsteht, durch das Ansteuern der Antriebseinheit ausgeglichen werden kann. Vorteilhaft werden somit zusätzliche Regeleinrichtungen überflüssig, die andernfalls zum Überbrücken des Sicherheitskreises und/oder zum Ansteuern der Antriebseinheit erforderlich werden, um die Stufe durch das Verfahren des Fahrkorbs auszugleichen.

Weiterbildend ist in diesem Zusammenhang noch zu erwähnen, dass hierbei auch ein Verlust der Treibfähigkeit der Aufzugsanlage von der Steuereinheit erfasst werden kann, wobei dann Notsysteme, wie etwa eine mechanische Bremse, aktiviert werden können, um weitere Schäden zu vermeiden. Somit werden bei einer entsprechenden Weiterbildung der erfindungsgemäßen Steuereinheit auch diesbezügliche Regeleinrichtungen überflüssig.

Zudem ist es im Rahmen einer weiteren bevorzugten Ausführungsform der Steuereinheit vorgesehen, dass die Überwachungsmittel dahingehend ausgebildet und eingerichtet sind, dass eine erste Zwischenspannung SR1_out gemessen werden kann, um das Spannungspotential an einem ersten Zwischenabgriff zu erfassen, der im Sicherheitskreis am positiven Kontaktpin bzw. positiven Anschluss des Sicherungselements angeordnet ist, also insbesondere die Spannung am Steuereingang des Hauptschützes erfasst.

Ferner ist es ergänzend oder alternativ auch vorgesehen, dass eine zweite Zwischenspannung ACD1 erfasst werden kann, um die Spannung an einem zweiten Zwischenabgriff zu erfassen, der am negativen Kontaktpin/Anschluss des wenigstens einen Sicherheitsschalters zum Überwachen des geschlossenen Zustands der Fahrkorbtür angeordnet ist und/oder dass eine dritte Zwischenspannung SCD1 erfassbar ist, um die Spannung an einem dritten Zwischenabgriff zu erfassen, wobei der dritte Zwischenabgriff zwischen dem wenigstens einen Sicherheitsschalter zum Überwachen des geschlossenen Zustands der wenigstens einen Etagentür und dem wenigstens einen Sicherheitsschalter zum Überwachen des geschlossenen Zustands der wenigstens einen Fahrkorbtür angeordnet ist.

Zudem ist es in diesem Zusammenhang auch vorgesehen, dass eine vierte Zwischenspannung OC_out an einem vierten Zwischenabgriff erfasst wird, wobei der vierte Zwischenabgriff im Sicherheitskreis ausgangsseitig zum oberen Schnittstellenpaar, insbesondere unmittelbar an der fünften Schnittstelle, angeordnet ist.

Schließlich können die Überwachungsmittel auch so ausgebildet sein, dass eine fünfte Zwischenspannung OC_in an einem fünften Zwischenabgriff des Sicherheitskreises erfasst werden kann, wobei der fünfte Zwischenabgriff eingangsseitig zum oberen Schnittstellenpaar, insbesondere an der sechsten Schnittstelle, angeordnet ist.

Weiterbildend oder ergänzend kann der vierte Zwischenabgriff auch am positiven Kontaktpin/Anschluss des zuerst im Sicherheitskreis angeordneten Sicherheitsschalters vorgesehen sein, wobei insbesondere durch das Kontaktieren einer, bevorzugt fest installierten, Wartungsbrücke der fünfte Zwischenabgriff zusammen mit dem einen Sicherheitsschalter oder der Gruppe von Sicherheitsschaltern durch einen gekoppelten Schalter aus dem Sicherheitskreis getrennt wird.

Durch die Bezeichnung positiver Kontaktpin / positiver Anschluss / positiver Kontaktierungspin wird der Anschluss des Sicherheitsschalters oder Sicherungselements verstanden, der näher an der Versorgungsspannung angeordnet ist. Somit ist der negative Kontaktierungspin / negativer Anschluss / negativer Kontaktpin eines Sicherheitsschalters der Anschluss des Sicherungselements, der im Sicherheitskreis von der Versorgungsspannung abgewandt ist, also auf dem negativen Potential liegt und somit insbesondere näher am Sicherungselement oder insbesondere am Hauptschütz angeordnet ist.

Vorteilhaft ermöglicht das Erfassen und Auswerten der oben definierten Zwischenspannungen den Zustand des Zwischenkreises und somit den sicherheitsrelevanten Betriebszustand der Aufzugsanlage zu erfassen, wobei vorteilhaft auch während dem Aktivzustand des Sicherungselementes eine im Sicherheitskreis kontaktierte Wartungsbrücke und/oder ein fehlerbedingter Kurzschluss erfasst werden kann.

Zudem ist es weiterbildend vorgesehen, dass die Eingriffsmittel so ausgebildet und eingerichtet sind, dass durch ein erstes Trennelement der erste mit dem zweiten Zwischenabgriff verbunden werden kann. Ferner ist es weiterbildend vorgesehen, dass durch ein zweites Trennelement, bevorzugt über zwei seriell oder antiseriell zueinander verschaltete Trennelemente, weiter bevorzugt über vier, insbesondere paarweise, seriell oder antiseriell verschaltete Trennelemente, der erste mit dem vierten Zwischenabgriff verbunden werden kann. Ferner ist es auch bevorzugt vorgesehen, wenn durch ein drittes Trennelement, bevorzugt über zwei zueinander seriell oder antiseriell verschaltete Trennelemente, weiter bevorzugt über vier, insbesondere paarweise, seriell oder antiseriell verschaltete Trennelemente, der vierte und der fünfte Zwischenabgriff miteinander verbunden werden kann. Durch das Zu- oder Abschalten der Trennelemente und somit dem Zuschalten eines parallelen Pfades und/oder dem Unterbrechen des Sicherheitskreises an unterschiedlichen Stellen kann der Sicherheitskreis vorteilhaft dahingehend beeinflusst werden, dass durch das Erfassen der Zwischenspannungen der Zustand des Sicherheitskreises analysiert werden kann, wobei es vorteilhaft möglich wird, dass durch Wartungsbrücken überbrückte Sicherheitsschalter und/oder fehlerbedingte Kurzschlüsse detektiert werden können.

Ferner umfasst eine bevorzugte Ausgestaltung der erfindungsgemäßen Steuereinheit Überwachungs- und Eingriffsmittel, die so ausgebildet und eingerichtet sind, dass ein Test von mehreren Prüfaktionen oder eine feste Abfolge von Prüfaktionen zum Überwachen des Betriebszustands der Aufzugsanlage, insbesondere zum Erfassen von im Sicherheitskreis elektrisch kontaktierten Wartungsbrücken und/oder eines fehlerbedingten Kurzschlusses alle 60Sekunden, bevorzugt alle 30Sekunden, weiter bevorzugt alle 10Sekunden durchgeführt wird/werden. Hierbei kann im Rahmen der vorliegenden Erfindung vorteilhaft die Anzahl der Messungen zum Überprüfen der Trennelemente auf ihre Funktionstüchtigkeit verringert werden, da es beispielsweise aufgrund von Alterungs- und/oder Abnutzungseffekten bei der Verwendung von mechanischen Schaltern, wie etwa bevorzugt Relays, bisher üblich war, dass die Funktionsfähigkeit nur alle 24Stunden überprüft werden konnte. Dies hat den vorteilhaften Effekt, dass Fehlfunktionen wesentlich früher erkannt werden können.

Weiterbildend sind die Überwachungs- und Eingriffsmittel so ausgebildet, dass eine entsprechende Abfolge von vordefinierten Prüfaktionen zum Überwachen des Betriebszustandes der Aufzugsanlage, insbesondere zum Erfassen von im Sicherheitskreis elektrisch kontaktierten Wartungsbrücken und/oder eines fehlerbedingten Kurzschlusses maximal 1sec, bevorzugt 500msec, weiter bevorzugt 250msec, ganz besonders bevorzugt 100msec dauert. In diesem Zusammenhang ist es im Rahmen der Erfindung vorgesehen, dass die Abfolge der vordefinierten Prüfaktionen so kombiniert wird, dass der Sicherheitskreis nicht länger als für den oben definierten Wert unterbrochen wird. Vorteilhaft im Zusammenhang mit Sicherheitskreisen mit einer Wechselspannung wird hierbei zum Erzeugen der Pausen der positive und/oder negative Nulldurchgang der Versorgungsspannung genutzt, wobei insbesondere in Reaktion auf das Detektieren eines positiven und/oder negativen Nulldurchgangs erste Prüfaktion gestartet wird.

Zudem umfasst eine Weiterbildung der vorliegenden Steuereinheit eine Zählereinheit, deren Ausgangswert, Zählerwert und/oder Sensorausgangssignal in Reaktion auf das Ergebnis einer Prüfaktion, also beispielsweise einer fehlenden Spannung an einem Zwischenabgriff, gestartet werden kann. Ferner umfasst die weitergebildete Steuereinheit auch Kommunikationsmittel, die zum Übertragen eines Sensorausgangssignals ausgebildet und/oder eingerichtet sind, wobei das Sensorausgangssignal entweder mittel- oder unmittelbar von der Zählereinheit beeinflusst sein kann oder daraus hervorgeht. Der Effekt, der aus dieser Weiterbildung hervorgeht, beruht in dem Realisieren eines temporären, also nur für eine bestimmte Zeitspanne erlaubten, Fahrbetriebs, insbesondere mit begrenzter Fahrgeschwindigkeit des Fahrkorbs, um insbesondere Zwischenpositionen anzufahren.

Im Rahmen der vorliegenden Erfindung wird allerdings auch Schutz beansprucht für die Verwendung der erfindungsgemäßen Steuereinheit zum Betreiben einer Aufzugsanlage und zum Überwachen des Betriebszustands der Aufzugsanlage, insbesondere zum Erfassen von im Sicherheitskreis der Aufzugsanlage unzulässig kontaktierten Wartungsbrücken und/oder eines fehlerbedingten Kurzschlusses.

Ferner beanspruch die vorliegende Erfindung auch Schutz für ein System umfassend eine Aufzugsanlage sowie eine erfindungsgemäße Steuereinheit.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1:: eine schematische Darstellung einer bevorzugten Ausführungsform der erfindungsgemäßen Steuereinheit für eine Aufzugsanlage,
- Fig. 2:: eine schematische Darstellung von Schaltzuständen, die bei einem Test umfassend mehrere Prüfaktionen von der erfindungsgemäßen Steuereinheit 1 durchgeführt werden,
- Fig. 3:: eine schematische Darstellung von Schaltzuständen, die bei einem weiteren, mehrere Prüfaktionen umfassenden Test ausgeführt werden, und
- Fig. 4:: eine weitere schematische Darstellung eines weiteren Tests, der im Betrieb der Aufzugsanlage bei geschlossenen Fahrkorb- und Etagentüren ausgeführt wird.

Die Fig. 1 zeigt den schematischen Aufbau einer bevorzugten Ausführungsform einer erfindungsgemäßen Steuereinheit 1. Die dargestellte Steuereinheit 1 ist zum Zusammenwirken mit einem Sicherheitskreis 3 ausgebildet, der durch eine Vielzahl an in Reihe verschalteter Sicherheitsschalter 4 ausgebildet ist. Die Sicherheitsschalter 4 werden in Abhängigkeit von sicherheitsrelevanten Betriebsbedingungen der Aufzugsanlage zwischen einem offenen, den Fahrbetrieb untersagenden und einem geschlossenen, den Fahrbetrieb freigebenden Zustand verschaltet.

Der Sicherheitskreis 3 wird eingangsseitig von einer Versorgungsspannung 10 gespeist, die entweder als Wechselspannung oder als Gleichspannung ausgebildet sein kann, wobei es sich bei der in Fig. 1 gezeigten Ausführungsform um eine Gleichspannung handelt.

Der Sicherheitskreis 3 steht ausgangsseitig mit einem Sicherungselement 7 in Wirkverbindung, das vorliegend als Hauptschütz 8 ausgebildet ist, dessen Steuereingang mit dem Sicherheitskreis 3 verbunden ist. Sobald der Sicherheitskreis 3 unterbrochen wird und am Steuereingang des Hauptschützes 8 keine Spannung anliegt, öffnet das Hauptschütz 8 und trennt die über die Leistungskontakte des Hauptschützes 8 verbundene Antriebseinheit 2 von ihrer Energieversorgung. Dies gewährleistet, dass es bei einem geöffneten Sicherheitskreis 3 nicht zum Verfahren des Fahrkorbs kommt, da die Antriebseinheit 2 ohne Energieversorgung bzw. ohne Versorgungsspannung nicht fahrbereit ist.

Zudem können im Sicherheitskreis 3, insbesondere für das Durchführen von Wartungs- und/oder Instandhaltungsarbeiten, Wartungsbrücken 5 integriert werden, um einzelne Sicherheitsschalter 4 oder Gruppen von Sicherheitsschaltern 4 durch das Zuschalten eines parallelen Pfades zu überbrücken.

Eine entsprechende Wartungsbrücke 5 ist in der Fig. 1 durch eine fest installierte Schaltung realisiert, die durch das Betätigen eines Schalters 17 einen Bypass zum Sicherheitskreis 3 zuschaltet, der sämtliche Sicherheitsschalter einer nicht im Detail dargestellten ersten Gruppe von Sicherheitsschaltern 18 überbrückt.

Ein (nicht dargestellter) Sicherheitsschalter der ersten Gruppe von Sicherheitsschaltern 18 überwacht eine nicht dargestellte Fangvorrichtung, um den Fahrkorb im Fehlerfall mechanisch im Aufzugsschacht zu fixieren.

Durch das Unterbrechen des Sicherheitskreises 3 wird gewährleistet, dass die Antriebseinheit 2 von der Energieversorgung getrennt wird. Für das Zurücksetzten der Fangvorrichtung muss dann zunächst der geöffnete Sicherheitsschalter überbrückt werden, indem die durch die fest installierte Schaltung realisierte Wartungsbrücke 5 zugeschaltet wird. Da in diesem Betriebszustand sämtliche Sicherungsschalter der ersten Gruppe 18 überbrückt werden, führt dies zu einem sicherheitsrelevanten kritischen Betriebszustand der Aufzuganlage. Um dennoch eine Fahrt zu unterbrechen, werden alle Trennelement im Sicherheitskreis 3 geöffnet, wodurch vorteilhaft immer noch das Sicherungselement 7 in den Fehlerzustand versetzt werden kann, um die Antriebseinheit 2 abzuschalten.

Neben den Sicherheitsschaltern der ersten Gruppe 18 umfasst der Sicherheitskreis 3 auch weitere Sicherheitsschalter 41, 42, die den geschlossenen Zustand der wenigstens einen Fahrkorbtüre und den geschlossenen Zustand der wenigstens einen Etagentüre überwachen. Aus Gründen der Übersichtlichkeit ist in der Fig. 1 lediglich ein Sicherheitsschalter für die entsprechende Funktionalität in Bezug auf sämtliche Etagentüren sowie sämtliche Fahrkorbtüren der Aufzugsanlage gezeigt. Dennoch geht aus der Darstellung hervor, dass der Sicherheitskreis 3 durch das Öffnen einer Türe (Fahrkorbtür oder Etagentür) unterbrochen wird, um somit ein Verfahren des Fahrkorbs bei einer offenen Türe zu vermeiden.

Ferner umfasst die dargestellte Steuereinheit 1 Überwachungsmittel 9 zum Messen und Auswerten von Zwischenspannungen, die an verschiedenen Zwischenabgriffen 6 des Sicherheitskreises 3 abgegriffen werden und Eingriffsmittel 11, die derart mit dem Sicherheitskreis 3 in Wirkverbindung stehen, dass mittels wenigstens einem Trennelement 12 der Sicherheitskreis 3 unterbrochen werden kann und/oder einzelne Sicherheitsschalter 4 oder Gruppen von Sicherheitsschaltern 4 durch das Schließen eines Trennelements 12 überbrückt werden können. Hierfür sind die Trennelemente 12 so ausgebildet, dass sie zwischen einer geschlossenen und einer offenen Schaltstellung umschaltbar sind.

Das Ansteuern der Trennelemente 12 und das Auswerten der Zwischenspannungen erfolgt mit zwei, nicht in der Fig. 1 dargestellte Mikrocontroller. Die entsprechenden Mess- und Steuersignalflüsse sind in der Fig. 1 mittels kleinen Pfeilen an den Trennelementen 12 sowie den Zwischenabgriffen 6 schematisch skizziert.

Vorteilhaft sind die Überwachungsmittel 9 und die Eingriffsmittel 11 zum Durchführen einer Prüfaktion eingerichtet und ausgebildet. Unter einer Prüfaktion wird im Rahmen der vorliegenden Erfindung verstanden, dass in Abhängigkeit von einer Schaltstellung des wenigstens einen Trennelements 12 wenigstens eine Zwischenspannung erfasst wird, wobei zum Ermitteln des Betriebszustands der Aufzugsanlage auch eine Abfolge von mehreren Prüfaktionen durchgeführt werden kann.

Das Erfassen und Auswerten von Zwischenspannungen in Abhängigkeit von verschiedenen Schaltstellungen der Trennelemente 12 (Prüfaktion) ermöglicht vorteilhaft elektrisch kontaktierte Wartungsbrücken 5 und/oder einen fehlerbedingten Kurzschluss im Sicherheitskreis 3 zu erfassen. Somit kann der ordnungsgemäße Betriebszustand der Aufzugsanlage überprüft werden.

Erfindungsgemäß vorteilhaft sind die Überwachungsmittel 9 und die Eingriffsmittel 11 so ausgebildet, dass im Aktivzustand des Sicherungselements 7, also wenn sich das Hauptschütz 8 in der geschlossenen Schaltstellung befindet, wenigstens eine Prüfaktion durchgeführt werden kann, um den ordnungsgemäßen Betriebszustand der Aufzugsanlage zu überwachen und insbesondere um im Sicherheitskreis 3 elektrisch kontaktierte Wartungsbrücken 5 und/oder einen fehlerbedingten Kurzschluss zu erfassen.

Ferner steht die dargestellte Steuereinheit 1 über sechs Schnittstellen 51, 52, 53, 54, 55, 56 in Wirkverbindung mit dem Sicherheitskreis 3 der Aufzugsanlage. Hierbei wird durch das obere Schnittstellenpaar 19, das durch die fünfte Schnittstelle 55 und die sechste Schnittstelle 56 ausgebildet wird, der Sicherheitskreis 3 abschnittsweise ausgebildet, wobei in dem von der Steuereinheit 1 ausgebildeten Abschnitt des Sicherheitskreises 3 zum Unterbrechen des Sicherheitskreis 3 ausgebildete Trennelemente 12 angeordnet sind.

Die in der Fig. 1 dargestellte Steuereinheit 1 umfasst insgesamt fünf Trennelemente 12, die als schaltbare Halbleiterbauelemente 13 in der bevorzugten Ausgestaltung eines Feldeffekttransistors (MOSFET) 14 ausgebildet sind. Da die dargestellte Steuereinheit 1 zum Zusammenwirken mit dem durch eine Gleichspannung gespeisten Sicherheitskreis 3 ausgebildet ist umfasst sie keine antiseriell verschaltete MOSFETs 14. Allerdings sind aus Redundanzgründen teils zwei MOSFETs 14 seriell zueinander angeordnet, um im Fehlerfall eines MOSFETs 14 das Auftrennen des Sicherheitskreises 3 noch zu ermöglichen.

Ferner umfasst die Steuereinheit auch ein unteres Schnittstellenpaar 20, das durch die erste Schnittstelle 51 und die vierte Schnittstelle 54 ausgebildet wird, und das mit dem Sicherheitskreis 3 derart in Wirkverbindung steht, dass die zum Überwachen des geschlossenen Zustands der Fahrkorb- und Etagentüren vorgesehenen Sicherheitsschalter 41, 42 durch Trennelemente, die sich in einer geschlossenen Schaltstellung befinden, überbrückt werden können.

Zudem sind zum Durchführen der wenigstens einen Prüfaktion die Überwachungsmittel 9 so ausgebildet, dass insgesamt fünf Zwischenspannungen erfasst werden können.

So ist es zunächst möglich, dass an einem ersten Zwischenabgriff 21 eine erste Zwischenspannung SR1_out erfasst wird, bei der es sich um die Spannung am positiven Kontaktierungspin des Sicherungselements 7 handelt. Vorliegend wird hierbei also eingangsseitig die Steuerspannung des Hauptschützes 8 erfasst, wodurch stets der betriebsbereite Zustand der Aufzugsanlage ermittelt werden kann.

Ferner wird eine zweite Zwischenspannung ACD1 an einem zweiten Zwischenabgriff 22 detektiert, wobei der zweite Zwischenabgriff 22 am negativen Kontaktierungspin des wenigstens einen Sicherheitsschalters 42 angeordnet ist, der den geschlossenen Zustand der Fahrkorbtüre überwacht.

Eine dritte Zwischenspannung SCD1 wird an einem dritten Zwischenabgriff 23 erfasst, der zwischen dem wenigstens einen Sicherheitsschalter 41 zum Überwachen des geschlossenen Zustands der Etagentüre und dem wenigstens einen Sicherheitsschalter 42 zum Überwachen des geschlossenen Zustands der wenigstens einen Fahrkorbtür angeordnet ist.

Zudem ist ein vierter Zwischenabgriff 24 zum Kontaktieren einer vierten Zwischenspannung OC_out vorgesehen, wobei der vierte Zwischenabgriff 24 ausgangsseitig zum oberen Schnittstellenpaar 19, also unmittelbar an der fünften Schnittstelle 55 angeordnet ist.

Eine fünfte Zwischenspannung OC_in wird an einem fünften Zwischenabgriff 25 des Sicherheitskreises 3 gemessen, wobei der fünfte Zwischenabgriff 25 eingangsseitig zum oberen Schnittstellenpaar 19, also an der sechsten Schnittstelle 56 angeordnet ist.

Ferner wird es aus der dargestellten Schaltung der Steuereinheit 1 auch ersichtlich, dass der erste Zwischenabgriff 21 mit dem zweiten Zwischenabgriff 22 über ein erstes Trennelement 31 verbunden werden kann, wobei dieses Trennelement als MOSFET 14 ausgebildet ist.

Ferner wird es auch ersichtlich, dass die erste Schnittstelle 51 mit der vierten Schnittstelle 54 über ein zweites Trennelement 32 und ein drittes Trennelement 33 verbunden ist, wobei das zweite Trennelement 32 und das dritte Trennelement 33 zueinander in Reihe verschaltet sind.

Zudem kann der vierte Zwischenabgriff 24, der auf dem Potential der fünften Schnittstelle 55 liegt, mit dem fünften Zwischenabgriff 25 (der sechsten Schnittstelle 56) über ein viertes Trennelement 34 und ein fünftes Trennelement 35 verbunden werden, wobei das vierte Trennelement 34 und das fünfte Trennelement 35 zueinander seriell verschaltete sind.

Ferner umfasst die dargestellte Steuereinheit 1 eine rein schematisch dargestellte Zählereinheit 15, die in Reaktion auf das Ergebnis einer Prüfaktion steuerbar ist. Zudem weist die Steuereinheit 1 Kommunikationsmittel 16 auf, um in Abhängigkeit eines Sensorausgangssignals der Zählereinheit 15 und/oder einer erfassten Zwischenspannung eine Steuergröße an einen nicht dargestellten Kommunikationspartner zu übertragen, um beispielsweise für eine begrenzte Zeit einen Fahrbetrieb der Aufzugsanlage mit reduzierter Fahrgeschwindigkeit und/oder veränderten Endpositionen des Fahrkorbs in der Aufzuganlage zu ermöglichen.

Im Betrieb der Aufzugsanlage wird alle 10 Sekunden von der erfindungsgemäßen Steuereinheit 1 eine Abfolge von Prüfaktionen durchgeführt, um den Betriebszustand der Aufzugsanlage zu überwachen. Vorteilhaft wird für das Timing der Prüfaktionen der positive Nulldurchgang der Versorgungsspannung 10 erfasst und zum Starten einer Prüfaktion genutzt.

Die als MOSFETs 14 realisierten Trennelemente 12 ermöglichen aufgrund der hohen Schaltgeschwindigkeit erfindungsgemäß vorteilhaft das Unterbrechen des Sicherheitskreises 3 für eine so kurze Zeitspanne, dass dies nicht zum Auslösen des Hauptschützes 8 führt.

Die Fig. 2 zeigt zum Veranschaulichen der von der erfindungsgemäßen Steuereinheit 1 ausgeführten Prüfaktionen einen Ausschnitt der Überwachungsmittel 9 und der Eingriffsmittel 11, wobei vier Prüfaktionen mit entsprechender Schalterstellung des vierten Trennelements 34 und des fünften Trennelements 35 dargestellt sind.

In einer im Bereich A dargestellten ersten Prüfaktion werden zunächst durch die Eingriffsmittel 9 das vierte Trennelement 34 und das fünfte Trennelement 35 geschlossen und anschließend die beiden Zwischenspannungen OC_in am vierten Zwischenabgriff 24 und OC_out am fünften Zwischenabgriff 25 erfasst. Das Messergebnis wird dann mit Erfahrungswerten verglichen, wobei für einen ordnungsgemäßen Betriebszustand des Sicherheitskreises 3 und/oder der Aufzugsanlage die Zwischenspannung OC_in und die Zwischenspannung OC_out einen positiven, von der Versorgungsspannung 10 abhängigen Messwert aufweisen muss.

In der im Bereich B dargestellten zweiten Prüfaktion wird dann das fünfte Trennelement 35 geöffnet und erneut die beiden Zwischenspannungen erfasst und ausgewertet. Nun werden die Messergebnisse dahingehend überprüft, ob an der Zwischenspannung OC_out keine Spannung gemessen wurde, wobei OC_in weiterhin einen Spannungswert aufweisen muss. Falls dies nicht der Fall ist, wird ein Fehler erzeugt

Bei der im Bereich C dargestellten dritten Prüfaktion werden das vierte Trennelement 34 und das fünfte Trennelement 35 geöffnet, wobei wiederum bei der folgenden Spannungsmessung lediglich die Zwischenspannung OC_in einen Spannungswert aufweisen darf.

Schließlich wird in der im Bereich D dargestellten vierten Prüfaktion nur das vierte Trennelement 34 geöffnet und erneut die beiden Zwischenspannungen OC_in und OC_out erfasst und dahingehend ausgewertet, ob nur bei der oberen Zwischenspannung OC_in ein Spannungswert erfasst wurde.

Falls die erfassten Zwischenspannungen nicht dem Erfahrungswert entsprechen, kann entweder ein Kurzschluss des vierten Trennelements 34 oder des fünften Trennelementes 35 erfasst werden. Alternativ kann auch die Zuschaltung der auch in der Fig. 2 dargestellten Wartungsbrücke 5 erkannt werden oder - falls überhaupt kein Spannungswert gemessen wird - kann eine fehlende Versorgungsspannung oder ein Defekt bei der Messeinrichtung detektiert werden. Ferner können auch weitere, in Fig. 1 nicht detailliert dargestellte Wartungseinrichtungen ("inspection control") Ursache für die nicht messbaren Spannungen sein.

Die oben exemplarisch beschriebene Folge an vier Prüfaktionen verdeutlicht die erfindungsgemäße Ausgestaltung der Steuereinheit 1. Da durch das Öffnen des vierten Trennelements 34 oder des fünften Trennelements 35 der Sicherheitskreis 3 unterbrochen wird, ist es wichtig, dass eine entsprechende Schaltstellung zu für eine sehr kurze Zeit realisiert wird. Somit kann sichergestellt werden, dass trotz dem Unterbrechen des Sicherheitskreises 3 das Sicherungselement 7, welches nicht in der Fig. 2 dargestellt ist, im Aktivzustand verbleibt. Hierzu kann es sinnvoll sein, dass zwischen den einzelnen Prüfaktionen künstliche Pausen eingefügt werden, die insbesondere dynamische Effekte und/oder das Ausbilden einer Welligkeit im Sicherheitskreis verhindern. Hierbei ist es wesentlich, dass während einer Pause eine Schaltstellung der Trennelemente (12) realisiert ist, bei der der Sicherheitskreis 3 nicht unterbrochen wird.

Die Fig. 3 zeigt einen weiteren, mehrere Prüfaktionen umfassenden Test, der im Rahmen der erfindungsgemäßen Steuereinheit 1 durchgeführt wird. Entsprechend der aus der Fig. 2 bekannten Darstellung, ist in den Bereichen A bis D für jede Prüfaktion ein entsprechendes Schaltbild dargestellt, das den offenen oder geschlossenen Zustand des Sicherheitsschalters 41, 42 im Sicherheitskreis 3 zeigt und auch die realisierte Schaltstellung der entsprechend im Test eingebundenen Trennelemente 31, 32, 33 abbildet.

Die dargestellten Prüfaktionen werden immer dann durchgeführt, wenn es zu einem Überbrücken der Sicherheitsschalter 41, 42 kommt, die den geschlossenen Zustand der wenigstens einen Fahrkorbtüre und der wenigstens einen Etagentüre überwachen. Ferner werden zwischen den einzelnen Prüfaktionen Pausen eingefügt, um zu vermeiden, dass das Unterbrechen des Sicherheitskreises 3 zum Auslösen des Fehlerzustands des Sicherungselements 7 oder des Hauptschützes 8 führt. Während einer Pause wird bei der vorliegenden Prüfaktion die im Bereich A dargestellte Schaltstellung der Trennelemente 32, 33 verstanden, da es hierbei nicht zu einem Unterbrechen des Sicherheitskreises 3 kommt.

In dem im Bereich A dargestellten Schaltzustand, der der Schaltstellung beim Überbrücken der Sicherheitsschalter 41, 42 entspricht, werden die Sicherheitsschalter 41, 42 des Sicherheitskreises 3 durch das zweite Trennelement 32 und das dritte Trennelement 33 überbrückt. Anschließend wird die Zwischenspannung SR1_out erfasst und dahingehend ausgewertet, ob eine Spannung anliegt.

Bei der im Bereich B dargestellten zweiten Prüfaktion werden für eine sehr kurze Zeit das dritte Trennelement 33 und das erste Trennelement 31 geöffnet, um anschließend erneut die Zwischenspannung SR1_out dahingehend auszuwerten, ob nun keine Spannung am entsprechenden ersten Zwischenabgriff 21 anliegt.

In einer dritten Prüfaktion, die im Bereich C dargestellt ist, werden nun sämtliche Trennelemente 31, 32, 33 in den geöffneten Schaltzustand versetzt, um wiederum zu prüfen, ob tatsächlich keine Spannung am ersten Zwischenabgriff 21 (Zwischenspannung SR1_out) detektiert werden kann.

Schließlich folgt die letzte Prüfaktion, bei der das dritte Trennelement 33 wieder geschlossen und erneut die Zwischenspannung SR1_out auf Spannungsfreiheit geprüft wird.

Ferner kann im Rahmen dieser Prüfaktion oder einer anderen Prüfaktion zusätzlich oder alternativ die zweite Zwischenspannung ACD1 an dem zweiten Zwischenabgriff 22 und/oder auch die dritte Zwischenspannung SCD1 an dem dritten Zwischenabgriff 23 erfasst und ausgewertet werden. Vorteilhaft ermöglicht dies, dass in Abhängigkeit der Schaltstellung des ersten Trennelements 31 der geöffnete oder geschlossene Zustand der Etagen- und/oder Fahrkorbtür erfasst werden kann.

In der Fig. 4 ist ein weiterer Test dargestellt, der sich durch zwei Prüfaktionen auszeichnet. Die entsprechenden Prüfaktionen werden immer dann ausgeführt, wenn die beiden Sicherheitsschalter 41, 42 nicht durch die parallel angeordneten Trennelemente 32, 33 überbrückt werden.

Bei dieser Prüfung ist zunächst das erste Trennelement 31 geschlossen, und es wird geprüft, ob am ersten Zwischenabgriff 21 (Zwischenspannung SR1_out) eine Spannung im Sicherheitskreis 3 anliegt (vergleiche Bereich A).

Anschließend wird für eine kurze Zeitdauer das erste Trennelement 31 geöffnet und erneut die Zwischenkreisspannung SR1_out erfasst und dahingehend ausgewertet, ob diese nun spannungsfrei ist. Sollte dies nicht der Fall sein, kann eine Fehlfunktion in der Schaltung erkannt werden und es kann ein Unterbrechen des Sicherheitskreises 3 durch das öffnen sämtlicher Trennelemente (12) realisiert werden.

Im Ergebnis ermöglicht die vorliegende Erfindung auf überraschend einfache Art die Optimierung von aus dem Stand der Technik bekannten Steuereinheiten, um insbesondere kostengünstig den Betriebszustand einer Aufzugsanlage durch das Analysieren des Sicherheitskreises zu überwachen.

### Bezugszeichenliste

1 Steuereinheit
2 Antriebseinheit
3 Sicherheitskreis
4 Sicherheitsschaltern
5 Wartungsbrücke
6 Zwischenabgriffen
7 Sicherungselement
8 Hauptschütz
9 Überwachungsmittel
10 Versorgungsspannung
11 Eingriffsmittel
12 Trennelement
13 schaltbares Halbleiterbauelement
14 MOSFET
15 Zählereinheit
16 Kommunikationsmittel
17 Schalter/Taster
18 erste Gruppe an Sicherheitsschaltern
19 oberes Schnittstellenpaar
20 unteres Schnittstellenpaar
21 erster Zwischenabgriff
22 zweiter Zwischenabgriff
23 dritter Zwischenabgriff
24 vierter Zwischenabgriff
25 fünfter Zwischenabgriff
31 erstes Trennelement
32 zweites Trennelement
33 drittes Trennelement
34 viertes Trennelement
35 fünftes Trennelement
41 Sicherheitsschalter Etagentür
42 Sicherheitsschalter Fahrkorbtür
51 erste Schnittstelle
52 zweite Schnittstelle
53 dritte Schnittstelle
54 vierte Schnittstelle
55 fünfte Schnittstelle
56 sechste Schnittstelle

## Patentansprüche

1. Steuereinheit (1) für eine Aufzugsanlage,
die einen entlang einem Aufzugsschacht zwischen Etagen bewegbaren Fahrkorb und eine Antriebseinheit (2) zum Verfahren des Fahrkorbs zwischen den Etagen aufweist,
wobei die Steuereinheit (1) zum Zusammenwirken mit einem, insbesondere durch den Aufzugsschacht verlegten, Sicherheitskreis (3) ausgebildet ist, der durch eine Vielzahl an in Reihe verschalteter Sicherheitsschalter (4) ausgebildet ist, die in Abhängigkeit von sicherheitsrelevanten Betriebsbedingungen der Aufzugsanlage zwischen einem offenen, den Fahrbetrieb unterbrechenden und einem geschlossenen, den Fahrbetrieb freigebenden Zustand umschaltbar sind, wobei der Sicherheitskreis (3), insbesondere wenigstens ein Sicherheitsschalter (4, 18), durch das Kontaktieren einer Wartungsbrücke (5) abschnittsweise überbrückbar ist,
mit im Sicherheitskreis (3) angeordneten Zwischenabgriffen (6, 21, 22, 23, 24, 25) zum Abgreifen einer Zwischenspannung,
mit einem Sicherungselement (7), insbesondere einem Hauptschütz (8) oder einer Funktionseinheit der Antriebseinheit, das durch den Sicherheitskreis (3) dahingehend ansteuerbar ist,
dass bei dem unterbrochenen Sicherheitskreis (3) ein Fehlerzustand des Sicherungselements (7) aktiviert ist, um die Antriebseinheit (2) abzuschalten, insbesondere die Versorgungsspannung von der Antriebseinheit (2) zu trennen, und dass bei dem geschlossenen Sicherheitskreis (3) ein Aktivzustand des Sicherungselements (7) aktiviert ist, um die Antriebseinheit (2) zum Realisieren des Fahrbetriebs zu betreiben, insbesondere die Antriebseinheit (2) mit der Versorgungsspannung zu verbinden,
aufweisend Überwachungsmittel (9) zum Messen und Auswerten von Zwischenspannungen und Eingriffsmittel (11), die dahingehend mit dem Sicherheitskreis (3) in Wirkverbindung stehen, dass mittels wenigstens einem Trennelement (12, 31, 32, 33, 34, 35), das zwischen einer geschlossenen und eine offenen Schaltstellung umschaltbar ist, der Sicherheitskreis (3) unterbrechbar und/oder wenigstens ein Sicherheitsschalter (4) überbrückbar ist, wobei die Überwachungsmittel (9) und die Eingriffsmittel (11) zum Durchführen einer Prüfaktion eingerichtet und ausgebildet sind, um in Abhängigkeit von einer Schaltstellung des wenigstens einen Trennelements (12, 31, 32, 33, 34, 35) wenigstens eine Zwischenspannung zu erfassen, **dadurch gekennzeichnet,**
**dass** das wenigstens eine Trennelement (12, 31, 32, 33, 34, 35) dahingehend ausgebildet ist, dass der Sicherheitskreis (3) für weniger als 5msec, bevorzugt weniger als 2,5msec, weiter bevorzugt weniger als 1,3msec unterbrochen werden kann, um im Aktivzustand des Sicherungselements (7), insbesondere des Hauptschützes (8) oder der Funktionseinheit der Antriebseinheit (2), durch wenigstens eine Prüfaktion den ordnungsgemäßen Betriebszustand der Aufzugsanlage, insbesondere eine im Sicherheitskreis (3) kontaktierte Wartungsbrücke (5) und/oder einen fehlerbedingten Kurzschluss, zu erfassen.

2. Steuereinheit nach Anspruch 1,
**dadurch gekennzeichnet,**
**dass** das Trennelement (12, 31, 32, 33, 34, 35) dahingehend ausgebildet ist, dass es mit einer Schaltfrequenz zwischen 0,5kHz bis 30kHz, bevorzugt 0,5kHz bis 16kHz, weiter bevorzugt 0,5kHz bis 9kHz, ganz besonders bevorzugt 0,5kHz bis 2kHz betreibbar ist.

3. Steuereinheit nach Anspruch 1 oder 2,
**dadurch gekennzeichnet,**
**dass** das Trennelement (12, 31, 32, 33, 34, 35) als schaltbares Halbleiterbauelement (13), insbesondere als Bipolartransistor, MOSFET (14), IGBT und/oder Thyristor, ausgebildet ist.

4. Steuereinheit nach einem der Ansprüche 1 bis 3,
**dadurch gekennzeichnet,**
**dass** die Eingriffsmittel (11) zum Unterbrechen eines als Gleichspannungskreis ausgebildeten Sicherheitskreises (3) und zum Überbrücken der Sicherheitsschalter (4) wenigstens drei Trennelemente (12, 31, 32, 33, 34, 35), bevorzugt schaltbare Halbleiterbauelemente (13), weiter bevorzugt MOSFETs (14), IGBTs und/oder Thyristoren, umfassen.

5. Steuereinheit nach einem der Ansprüche 1 bis 3,
**dadurch gekennzeichnet,**
**dass** die Eingriffsmittel (11) zum Unterbrechen eines als Wechselspannungskreis ausgebildeten Sicherheitskreises (3) und zum Überbrücken der Sicherheitsschalter (4) wenigstens fünf Trennelemente (12, 31, 32, 33, 34, 35), bevorzugt schaltbare Halbleiterbauelemente (13), weiter bevorzugt MOSFETs (14), IGBTs und/oder Thyristoren, umfassen.

6. Steuereinheit nach einem der Ansprüche 1 bis 5,
**dadurch gekennzeichnet,**
**dass** die Überwachungsmittel (9) dahingehend ausgebildet sind, dass wenigstens fünf Zwischenspannungen erfasst und/oder ausgewertet werden.

7. Steuereinheit nach einem der Ansprüche 1 bis 6,
**dadurch gekennzeichnet,**
**dass** die Steuereinheit (1) zum Zusammenwirken mit dem Sicherheitskreis (3) wenigstens sechs Schnittstellen (51, 52, 53, 54, 55, 56) aufweist, wobei durch ein oberes Schnittstellenpaar (19) einer fünften und sechsten Schnittstelle (55, 56) wenigstens ein Trennelement (12), bevorzugt zwei, insbesondere ein viertes Trennelement (34) und ein fünftes Trennelement (35), weiter bevorzugt vier, insbesondere paarweise, seriell oder antiseriell verschaltete Trennelemente (12), in den Sicherheitskreis (3) zuschaltbar und/oder integrierbar ist/sind, um den Sicherheitskreis (3) bei einer offenen Schaltstellung des wenigstens einen Trennelements (12) zu unterbrechen.

8. Steuereinheit nach Anspruch 1 bis 7,
**dadurch gekennzeichnet,**
**dass** die Eingriffsmittel (11) dahingehend ausgebildet und eingerichtet sind, dass ein erstes Trennelement (31), insbesondere mittels der zweiten Schnittstelle (52), ausgangsseitig zu den zum Überwachen des geschlossenen Zustands der Fahrkorb- und/oder Etagentüre eingesetzten Sicherheitsschaltern (41, 42) angeordnet ist, wobei die zum Überwachen des geschlossenen Zustands der Fahrkorb- und/oder Etagentüre eingesetzten Sicherheitsschalter (41, 42) und das erste Trennelement (31) durch wenigstens ein weiteres Trennelement (12), bevorzugt zwei, insbesondere ein zweites Trennelement (32) und ein drittes Trennelement (33), seriell oder antiseriell verschaltete, weiter bevorzugt vier, insbesondere paarweise, seriell oder antiseriell verschaltete, Trennelemente (32, 33) überbrückbar sind, das/die insbesondere ein- und ausgangsseitig mit der ersten Schnittstelle (51) und der vierten Schnittstelle (54) verbunden ist/sind.

9. Steuereinheit nach einem der Ansprüche 7 bis 8,
**dadurch gekennzeichnet,**
**dass** die Überwachungsmittel (9) dahingehend ausgebildet und eingerichtet sind, dass eine erste Zwischenspannung SR1_out zum Kontaktieren eines ersten Zwischenabgriffs (21), der am positiven Kontaktierungspin des Sicherungselements (7), insbesondere am Steuereingang des Hauptschützes (8), angeordnet ist, messbar ist und/oder
**dass** eine zweite Zwischenspannung ACD1 zum Kontaktieren eines zweiten Zwischenabgriffs (22), der am negativen Kontaktierungspin des wenigstens einen Sicherheitsschalters (42) zum Überwachen der Fahrkorbtür angeordnet ist, messbar ist und/oder dass eine dritte Zwischenspannung SCD1 zum Kontaktieren eines dritten Zwischenabgriffs (23), der zwischen dem wenigstens einen Sicherheitsschalter (41) zum Überwachen der wenigstens einen Etagentüre und dem wenigstens einen Sicherheitsschalter (42) zum Überwachen der wenigstens einen Fahrkorbtüre angeordnet ist, messbar ist und/oder
**dass** eine vierte Zwischenspannung OC_out zum Kontaktieren eines vierten Zwischenabgriffs (24), der ausgangsseitig zum oberen Schnittstellenpaar (19), insbesondere an der fünften Schnittstelle (55), angeordnet ist, messbar ist und/oder
**dass** eine fünfte Zwischenspannung OC_in zum Kontaktieren eines fünften Zwischenabgriffs (25), der eingangsseitig zum oberen Schnittstellenpaar (19), insbesondere an der sechsten Schnittstelle (56), angeordnet ist, messbar ist.

10. Steuereinheit nach Anspruch 9,
**dadurch gekennzeichnet,**
**dass** die Eingriffsmittel (11) dahingehend ausgebildet und eingerichtet sind,
**dass** der erste Zwischenabgriff (21) mit dem zweiten Zwischenabgriff (22) über ein erstes Trennelement (31) verbindbar ist und/oder dass der erste Zwischenabgriff (21) mit dem vierten Zwischenabgriff (24) über ein zweites Trennelement (32), bevorzugt über zwei seriell oder antiseriell verschaltete Trennelemente, weiter bevorzugt über vier seriell oder antiseriell verschaltete Trennelemente, verbindbar ist, und/oder
**dass** der vierte Zwischenabgriff (24) mit dem fünften Zwischenabgriff (25) über ein viertes Trennelement (34), bevorzugt über zwei seriell oder antiseriell verschaltete Trennelemente, weiter bevorzugt über vier seriell oder antiseriell verschaltete Trennelemente, verbindbar ist.

11. Steuereinheit nach einem der Ansprüche 1 bis 10,
**dadurch gekennzeichnet,**
**dass** die Überwachungs- (9) und Eingriffsmittel (11) dahingehend ausgebildet sind, dass alle 60Sekunden, bevorzugt alle 30Sekunden, weiter bevorzugt alle 10Sekunden ein Test umfassend eine feste Abfolge von Prüfaktionen zum Überwachen des Betriebszustands der Aufzugsanlage, insbesondere zum Erfassen von im Sicherheitskreis (3) elektrisch kontaktierten Wartungsbrücken (5) und/oder eines fehlerbedingten Kurzschlusses, durchgeführt wird und/oder dass die Überwachungs- (9) und Eingriffsmittel (11) dahingehend ausgebildet sind, dass ein Test umfassend eine feste Abfolge von Prüfaktionen zum Überwachen des Betriebszustands der Aufzugsanlage, insbesondere zum Erfassen von im Sicherheitskreis (3) elektrisch kontaktierten Wartungsbrücken (5) und/oder eines fehlerbedingten Kurzschlusses, maximal 1sec, bevorzugt 500msec, weiter bevorzugt 250msec, ganz besonders bevorzugt 100msec dauert.

12. Steuereinheit nach einem der Ansprüche 1 bis 11,
**gekennzeichnet durch**
eine Zählereinheit (15), die in Reaktion auf ein Ergebnis einer Prüfaktion steuerbar ist, sowie Kommunikationsmittel (16), die zum Übertragen eines Sensorausgangssignals, das durch die Zählereinheit (15) beeinflussbar ist, ausgebildet sind, um insbesondere für eine begrenzte Zeitspanne einen Fahrbetrieb der Aufzugsanlage mit reduzierter Fahrgeschwindigkeit des Fahrkorbs zu ermöglichen.

13. Verwendung einer Steuereinheit (1) nach einem der Ansprüche 1 bis 12 zum Überwachen des Betriebszustands einer Aufzugsanlage, insbesondere zum Erfassen von im Sicherheitskreis (3) der Aufzugsanlage elektrisch kontaktierten Wartungsbrücken (5) und/oder eines fehlerbedingten Kurzschlusses.

14. Aufzugsanlage, aufweisend eine Steuereinheit (1), die nach einen der Ansprüche 1 bis 12 ausgebildet ist.

## Claims

1. A control unit (1) for an elevator installation,
said control unit (1) having an elevator car movable between floors along an elevator shaft and a drive unit (2) for moving the elevator car between the floors,
the control unit (1) being realized for interacting with a safety circuit (3) which is in particular laid through the elevator shaft and which is realized by a plurality of safety switches (4) which are interconnected in series and which are switchable between an open state interrupting the travel operation and a closed state enabling the travel operation as a function of safety-related operating conditions of the elevator installation, the safety circuit (3), in particular at least one safety switch (4, 18), being capable of being bypassed sectionally by contacting a maintenance bridge (5),
having intermediate taps (6, 21, 22, 23, 24, 25) for tapping an intermediate voltage, said intermediate taps being disposed in the safety circuit (3),
having a safety element (7), in particular a main contactor (8) or a functional unit of the drive unit, said safety element (7) being actuable by the safety circuit (3) to the effect
that, in the case of the interrupted safety circuit (3), a fault state of the safety element (7) is activated in order to switch off the drive unit (2), in particular in order to disconnect the supply voltage from the drive unit (2), and that, in the case of the closed safety circuit (3), an active state of the safety element (7) is activated in order to operate the drive unit (2) for realizing the travel operation, in particular in order to connect the drive unit (2) to the supply voltage,
having monitoring devices (9) for measuring and evaluating intermediate voltages and intervention devices (11) being in an active connection with the safety circuit (3) to the effect that the safety circuit (3) is interruptible and/or at least one safety switch (4) is capable of being bypassed by means of at least one disconnecting element (12, 31, 32, 33, 34, 35) which is switchable between a closed and an open switch position, the monitoring devices (9) and the intervention devices (11) being configured and realized to perform a test action in order to record at least one intermediate voltage as a function of a switch position of the at least one disconnecting element (12, 31, 32, 33, 34, 35),
**characterized in that**
the at least one disconnecting element (12, 31, 32, 33, 34, 35) is realized to the effect that the safety circuit (3) is interruptible for less than 5 msec, preferably less than 2.5 msec, further preferably less than 1.3 msec, in order to detect the regular operating state of the elevator installation, in particular a maintenance bridge (5) contacted in the safety circuit (3) and/or a short circuit due to a fault, in the active state of the safety element (7), in particular the main contactor (8) or the functional unit of the drive unit (2), by means of at least one test action.

2. The control unit according to claim 1,
**characterized in that**
the disconnecting element (12, 31, 32, 33, 34, 35) is realized to the effect that it is operable with a switching frequency between 0.5 kHz to 30 kHz, preferably 0.5 kHz to 16 kHz, further preferably 0.5 kHz to 9 kHz, most preferably 0.5 kHz to 2 kHz.

3. The control unit according to claim 1 or 2,
**characterized in that**
the disconnecting element (12, 31, 32, 33, 34, 35) is realized as a switchable semiconductor device (13), in particular as a bipolar junction transistor, MOSFET (14), IGBT and/or thyristor.

4. The control unit according to any one of claims 1 to 3,
**characterized in that**
the intervention devices (11) comprise at least three disconnecting elements (12, 31, 32, 33, 34, 35), preferably switchable semiconductor devices (13), further preferably MOSFETs (14), IGBTs and/or thyristors, for interrupting a safety circuit (3) realized as a DC voltage circuit and for bypassing the safety switches (4).

5. The control unit according to any one of claims 1 to 3,
**characterized in that**
the intervention devices (11) comprise at least five disconnecting elements (12, 31, 32, 33, 34, 35), preferably switchable semiconductor devices (13), further preferably MOSFETs (14), IGBTs and/or thyristors, for interrupting a safety circuit (3) realized as an AC voltage circuit and for bypassing the safety switches (4).

6. The control unit according to any one of claims 1 to 5,
**characterized in that**
the monitoring devices (9) are realized to the effect that at least five intermediate voltages are recorded and/or evaluated.

7. The control unit according to any one of claims 1 to 6,
**characterized in that**
the control unit (1) has at least six interfaces (51, 52, 53, 54, 55, 56) for interacting with the safety circuit (3), at least one disconnecting element (12), preferably two, in particular a fourth disconnecting element (34) and a fifth disconnecting element (35), further preferably four disconnecting elements (12), which are in particular interconnected in pairs, serially or anti-serially, being connectable to and/or capable of being integrated into the safety circuit (3) by means of an upper interface pair (19) of a fifth and a sixth interface (55, 56) in order to interrupt the safety circuit (3) in the case of an open switch position of the at least one disconnecting element (12).

8. The control unit according to any one of claims 1 to 7,
**characterized in that**
the intervention devices (11) are realized and configured to the effect that a first disconnecting element (31) is disposed, in particular by means of the second interface (52), on the output side with respect to the safety switches (41, 42) used to monitor the closed state of the elevator car door and/or floor door, the safety switches (41, 42) used to monitor the closed state of the elevator car door and/or floor door and the first disconnecting element (31) being capable of being bypassed by means of at least another disconnecting element (12), preferably two disconnecting elements, which are in particular a second disconnecting element (32) and a third disconnecting element (33) and which are interconnected serially or anti-serially, further preferably four disconnecting elements (32, 33), which are in particular interconnected in pairs, serially or anti-serially, said disconnecting element(s) being connected to the first interface (51) and the fourth interface (54) in particular on the input side and output side.

9. The control unit according to claim 7 or 8,
**characterized in that**
the monitoring devices (9) are realized and configured to the effect that a first intermediate voltage SR1_out for contacting a first intermediate tap (21) disposed on the positive contacting pin of the safety element (7), in particular at the control input of the main contactor (8), is measurable and/or
that a second intermediate voltage ACD1 for contacting a second intermediate tap (22) disposed on the negative contacting pin of the at least one safety switch (42) for monitoring the elevator car door is measurable and/or
that a third intermediate voltage SCD1 for contacting a third intermediate tap (23) disposed between the at least one safety switch (41) for monitoring the at least one floor door and the at least one safety switch (42) for monitoring the at least one elevator car door is measurable and/or
that a fourth intermediate voltage OC_out for contacting a fourth intermediate tap (24) disposed on the output side with respect to the upper interface pair (19), in particular at the fifth interface (55), is measurable and/or
that a fifth intermediate voltage OC_in for contacting a fifth intermediate tap (25) disposed on the input side with respect to the upper interface pair (19), in particular at the sixth interface (56), is measurable.

10. The control unit according to claim 9,
**characterized in that**
the intervention devices (11) are realized and configured to the effect that the first intermediate tap (21) is connectable to the second intermediate tap (22) via a first disconnecting element (31) and/or that the first intermediate tap (21) is connectable to the fourth intermediate tap (24) via a second disconnecting element (32), preferably via two disconnecting elements interconnected serially or anti-serially, further preferably via four disconnecting elements interconnected serially or anti-serially, and/or
that the fourth intermediate tap (24) is connectable to the fifth intermediate tap (25) via a fourth disconnecting element (34), preferably via two disconnecting elements interconnected serially or anti-serially, further preferably via four disconnecting elements interconnected serially or anti-serially.

11. The control unit according to any one of claims 1 to 10,
**characterized in that**
the monitoring devices (9) and intervention devices (11) are realized to the effect that a test comprising a fixed sequence of test actions for monitoring the operating state of the elevator installation, in particular for detecting maintenance bridges (5) electrically contacted in the safety circuit (3) and/or a short circuit due to a fault, is carried out every 60 seconds, preferably every 30 seconds, further preferably every 10 seconds, and/or
the monitoring devices (9) and intervention devices (11) are realized to the effect that a test comprising a fixed sequence of test actions for monitoring the operating state of the elevator installation, in particular for detecting maintenance bridges (5) electrically contacted in the safety circuit (3) and/or a short circuit due to a fault, takes maximally 1 sec, preferably 500 msec, further preferably 250 msec, most preferably 100 msec.

12. The control unit according to any one of claims 1 to 11,
**characterized by**
a counting unit (15) controllable in response to a result of a test action and communication devices (16) realized for transmitting a sensor output signal, which is capable of being influenced by the counting unit (15), in order to enable, in particular for a limited period of time, a travel operation of the elevator installation with a reduced travelling speed of the elevator car.

13. A use of a control unit (1) according to any one of claims 1 to 12 for monitoring the operating state of an elevator installation, in particular for detecting maintenance bridges (5) electrically contacted in the safety circuit (3) of the elevator installation and/or a short circuit due to a fault.

14. An elevator installation having a control unit (1) realized according to any one of claims 1 to 12.

## Revendications

1. Unité de contrôle (1) pour une installation d'ascenseur,
ladite unité de contrôle (1) ayant une cabine déplaçable entre des étages le long d'une cage d'ascenseur et une unité d'entraînement (2) pour mouvoir la cabine entre les étages,
l'unité de contrôle (1) étant réalisée pour interagir avec un circuit de sécurité (3) qui est notamment posé à travers la cage d'ascenseur et qui est réalisé par une pluralité d'interrupteurs de sécurité (4) qui sont interconnectés en série et qui sont commutables entre un état ouvert interrompant le fonctionnement de déplacement et un état fermé permettant le fonctionnement de déplacement en fonction de conditions de fonctionnement de sécurité de l'installation d'ascenseur, le circuit de sécurité (3), notamment au moins un interrupteur de sécurité (4, 18), étant capable d'être ponté par sections en venant en contact avec un pont de maintenance (5),
ayant des prises intermédiaires (6, 21, 22, 23, 24, 25) pour prélever une tension intermédiaire, lesdites prises intermédiaires étant disposées dans le circuit de sécurité (3),
ayant un élément de sécurité (7), notamment un contacteur principal (8) ou une unité fonctionnelle de l'unité d'entraînement, ledit élément de sécurité (7) étant actionnable par le circuit de sécurité (3) à l'effet qu'en cas du circuit de sécurité (3) interrompu, un état de défaut de l'élément de sécurité (7) est activé pour déconnecter l'unité d'entraînement (2), notamment pour séparer la tension d'alimentation de l'unité d'entraînement (2), et qu'en cas du circuit de sécurité (3) fermé, un état actif de l'élément de sécurité (7) est activé pour faire fonctionner l'unité d'entraînement (2) pour la réalisation du fonctionnement de déplacement, notamment pour connecter l'unité d'entraînement (2) à la tension d'alimentation,
ayant des moyens de surveillance (9) pour mesurer et évaluer des tensions intermédiaires et des moyens d'intervention (11) qui sont en connexion active avec le circuit de sécurité (3) à l'effet que le circuit de sécurité (3) est capable d'être interrompu et/ou au moins un interrupteur de sécurité (4) est capable d'être ponté au moyen d'au moins un élément de séparation (12, 31, 32, 33, 34, 35) qui est commutable entre une position de commutation fermée et une position de commutation ouverte, les moyens de surveillance (9) et les moyens d'intervention (11) étant configurés et réalisés pour effectuer une action d'essai pour enregistrer au moins une tension intermédiaire en fonction d'une position de commutation de l'au moins un élément de séparation (12, 31, 32, 33, 34, 35),
**caractérisée en ce que**
l'au moins un élément de séparation (12, 31, 32, 33, 34, 35) est réalisé à l'effet que le circuit de sécurité (3) est capable d'être interrompu pour moins de 5 ms, de préférence moins de 2,5 ms, plus préférentiellement moins de 1,3 ms, pour détecter l'état de fonctionnement régulier de l'installation d'ascenseur, notamment un pont de maintenance (5) en contact dans le circuit de sécurité (3) et/ou un court-circuit suite à un défaut, dans l'état actif de l'élément de sécurité (7), notamment du contacteur principal (8) ou de l'unité fonctionnelle de l'unité d'entraînement (2), au moyen d'au moins une action d'essai.

2. Unité de contrôle selon la revendication 1,
**caractérisée en ce que**
l'élément de séparation (12, 31, 32, 33, 34, 35) est réalisé à l'effet qu'il est capable de fonctionner avec une fréquence de commutation entre 0,5 kHz à 30 kHz, de préférence 0,5 kHz à 16 kHz, plus préférentiellement 0,5 kHz à 9 kHz, de préférence particulière 0,5 kHz à 2 kHz.

3. Unité de contrôle selon la revendication 1 ou 2,
**caractérisée en ce que**
l'élément de séparation (12, 31, 32, 33, 34, 35) est réalisé comme dispositif semi-conducteur (13) commutable, notamment comme transistor bipolaire à jonctions, MOSFET (14), IGBT et/ou thyristor.

4. Unité de contrôle selon l'une quelconque des revendications 1 à 3,
**caractérisée en ce que**
les moyens d'intervention (11) comprennent au moins trois éléments de séparation (12, 31, 32, 33, 34, 35), de préférence des dispositifs semi-conducteurs (13) commutables, plus préférentiellement des MOSFET (14), des IGBT et/ou des thyristors, pour interrompre un circuit de sécurité (3) réalisé comme circuit de tension continue et pour ponter les interrupteurs de sécurité (4).

5. Unité de contrôle selon l'une quelconque des revendications 1 à 3,
**caractérisée en ce que**
les moyens d'intervention (11) comprennent au moins cinq éléments de séparation (12, 31, 32, 33, 34, 35), de préférence des dispositifs semi-conducteurs (13) commutables, plus préférentiellement des MOSFET (14), des IGBT et/ou des thyristors, pour interrompre un circuit de sécurité (3) réalisé comme circuit de tension alternative et pour ponter les interrupteurs de sécurité (4).

6. Unité de contrôle selon l'une quelconque des revendications 1 à 5,
**caractérisée en ce que**
les moyens de surveillance (9) sont réalisés à l'effet qu'au moins cinq tensions intermédiaires sont enregistrées et/ou évaluées.

7. Unité de contrôle selon l'une quelconque des revendications 1 à 6,
**caractérisée en ce que**
l'unité de contrôle (1) a au moins six interfaces (51, 52, 53, 54, 55,56) pour interagir avec le circuit de sécurité (3), au moins un élément de séparation (12), de préférence deux, notamment un quatrième élément de séparation (34) et un cinquième élément de séparation (35), plus préférentiellement quatre éléments de séparation (12), qui sont notamment interconnectés par paires, en série ou en anti-série, étant connectable(s) au et/ou capable(s) d'être intégré(s) dans le circuit de sécurité (3) au moyen d'une paire d'interfaces (19) supérieure d'une cinquième et une sixième interface (55, 56) pour interrompre le circuit de sécurité (3) en cas d'une position de commutation ouverte de l'au moins un élément de séparation (12).

8. Unité de contrôle selon l'une quelconque des revendications 1 à 7,
**caractérisée en ce que**
les moyens d'intervention (11) sont réalisés et configurés à l'effet qu'un premier élément de séparation (31) est disposé, notamment au moyen de la deuxième interface (52), du côté de sortie par rapport aux interrupteurs de sécurité (41, 42) utilisés pour surveiller l'état fermé de la porte cabine et/ou porte d'étage, les interrupteurs de sécurité (41, 42) utilisés pour surveiller l'état fermé de la porte cabine et/ou porte d'étage et le premier élément de séparation (31) étant capables d'être pontés par au moins un autre élément de séparation (12), de préférence deux éléments de séparation, qui sont notamment un deuxième élément de séparation (32) et un troisième élément de séparation (33) et qui sont interconnectés en série ou en anti-série, plus préférentiellement quatre éléments de séparation (32, 33), qui sont notamment interconnectés par paires, en série ou en anti-série, ledit/lesdits élément(s) de séparation étant connecté(s) à la première interface (51) et la quatrième interface (54) notamment du côté d'entrée et du côté de sortie.

9. Unité de contrôle selon la revendication 7 ou 8,
**caractérisée en ce que**
les moyens de surveillance (9) sont réalisés et configurés à l'effet qu'une première tension intermédiaire SR1_out pour venir en contact avec une première prise intermédiaire (21) disposée sur la broche de contact positive de l'élément de sécurité (7), notamment sur l'entrée de contrôle du contacteur principal (8), est mesurable, et/ou qu'une deuxième tension intermédiaire ACD1 pour venir en contact avec une deuxième prise intermédiaire (22) disposée sur la broche de contact négative de l'au moins un interrupteur de sécurité (42) pour surveiller la porte cabine est mesurable, et/ou qu'une troisième tension intermédiaire SCD1 pour venir en contact avec une troisième prise intermédiaire (23) disposée entre l'au moins un interrupteur de sécurité (41) pour surveiller l'au moins une porte d'étage et l'au moins un interrupteur de sécurité (42) pour surveiller l'au moins une porte cabine est mesurable, et/ou
qu'une quatrième tension intermédiaire OC_out pour venir en contact avec une quatrième prise intermédiaire (24) disposée du côté de sortie par rapport à la paire d'interfaces supérieure (19), notamment à la cinquième interface (55), est mesurable, et/ou qu'une cinquième tension intermédiaire OC_in pour venir en contact avec une cinquième prise intermédiaire (25) disposée du côté d'entrée par rapport à la paire d'interfaces supérieure (19), notamment à la sixième interface (56), est mesurable.

10. Unité de contrôle selon la revendication 9,
**caractérisée en ce que**
les moyens d'intervention (11) sont réalisés et configurés à l'effet que la première prise intermédiaire (21) est connectable à la deuxième prise intermédiaire (22) via un premier élément de séparation (31) et/ou
que la première prise intermédiaire (21) est connectable à la quatrième prise intermédiaire (24) via un deuxième élément de séparation (32), de préférence via deux éléments de séparation interconnectés en série ou en anti-série, plus préférentiellement via quatre éléments de séparation interconnectés en série ou en anti-série, et/ou que la quatrième prise intermédiaire (24) est connectable à la cinquième prise intermédiaire (25) via un quatrième élément de séparation (34), de préférence via deux éléments de séparation interconnectés en série ou en anti-série, plus préférentiellement via quatre éléments de séparation interconnectés en série ou en anti-série.

11. Unité de contrôle selon l'une quelconque des revendications 1 à 10,
**caractérisée en ce que**
les moyens de surveillance (9) et les moyens d'intervention (11) sont réalisés à l'effet qu'un essai comprenant une séquence fixe d'actions d'essai pour surveiller l'état de fonctionnement de l'installation d'ascenseur, notamment pour détecter des ponts de maintenance (5) en contact électrique dans le circuit de sécurité (3) et/ou un court-circuit suite à un défaut, est effectué toutes les 60 secondes, de préférence toutes les 30 secondes, plus préférentiellement toutes les 10 secondes, et/ou
les moyens de surveillance (9) et les moyens d'intervention (11) sont réalisés à l'effet qu'un essai comprenant une séquence fixe d'actions d'essai pour surveiller l'état de fonctionnement de l'installation d'ascenseur, notamment pour détecter des ponts de maintenance (5) en contact électrique dans le circuit de sécurité (3) et/ou un court-circuit suite à un défaut, dure au maximum 1 s, de préférence 500 ms, plus préférentiellement 250 ms, de préférence particulière 100 ms.

12. Unité de contrôle selon l'une quelconque des revendications 1 à 11,
**caractérisée par**
une unité de compteur (15) contrôlable en réponse à un résultat d'une action d'essai et des moyens de communication (16) réalisés pour transmettre un signal de sortie de capteur, qui est capable d'être influé par l'unité de compteur (15), pour permettre, notamment pour une durée limitée, un fonctionnement de déplacement de l'installation d'ascenseur avec une vitesse de déplacement réduite de la cabine.

13. Utilisation d'une unité de contrôle (1) selon l'une quelconque des revendications 1 à 12 pour surveiller l'état de fonctionnement d'une installation d'ascenseur, notamment pour détecter des ponts de maintenance (5) en contact électrique dans le circuit de sécurité (3) de l'installation d'ascenseur et/ou un court-circuit suite à un défaut.

14. Installation d'ascenseur ayant une unité de contrôle (1) réalisée selon l'une quelconque des revendications 1 à 12.
